# FASCICULE DE BREVET EUROPEEN

(11) **EP 0 291 417 B1**
(45) Date de publication et mention de la délivrance du brevet: **08.04.1992**
(21) Numéro de dépôt: 88401169.3
(22) Date de dépôt: 13.05.1988
(51) Int. Cl.: B65D 71/00

(54) **Dispositif de groupage de bouteilles**
Gruppierungsvorrichtung für Flaschen
Grouping device for bottles

(30) Priorité: 13.05.1987 FR 8706933
(43) Date de publication de la demande: 17.11.1988
(73) Titulaire: Desfretier, Jacques, F-45330 Malesherbes (FR)
(72) Inventeur: Desfretier, Jacques, F-45330 Malesherbes (FR)
(74) Mandataire: Boivin, Claude

(56) Documents cités:
- FR-A- 1 454 306
- US-A- 2 433 857
- US-A- 3 302 783
- US-A- 3 305 085
- US-A- 4 300 681
- US-A- 4 460 084

## Description

On connait des dispositifs de préhension pour bouteilles ou objets analogues qui comportent plusieurs colliers de serrage dont les axes sont maintenus écartés les uns des autres d'une distance sensiblement égale au diamètre d'une bouteille et dont les dimensions intérieures sont sensiblement égales à celles du goulot de cette bouteille, une poignée de préhension faisant éventuellement corps avec ces colliers.

Ces dispositifs permettent de transporter facilement plusieurs bouteilles. Mais durant leur transport, les bouteilles peuvent brinqueballer et risquent de se casser.

Le brevet français 1.454.306 et le brevet US 2,433,857 décrivent des dispositifs de préhension de ce type qui ne présentent pas cet inconvénient grâce à un fourreau dans lequel l'ensemble des objets peut être emmanché. Mais le glissement du fourreau vers le bas pose un problème qui n'est pas résolu de manière satisfaisante; en particulier le dispositif du brevet français n'est utilisable qu'avec des objets présentant un renflement annulaire à leur base.

La présente invention a pour objet un groupe de bouteilles qui est formé d'un ensemble de bouteilles et d'un dispositif de groupage à fourreau et dispositif de préhension, selon la première partie de la revendication 1. Un tel groupe de bouteilles est connu de FR-A-1 454 306 (par exemple).

Ce groupe de bouteilles est caractérisé en ce que le fourreau présente au moins une patte qui a une partie agrandie positionnée en dessous du dispositif de préhension et venant s'encliqueter entre les cols de deux bouteilles adjacentes.

On a décrit ci-après, à titre d'exemple non limitatif, un mode de réalisation du groupe de bouteilles selon l'invention, avec référence au dessin annexé dans lequel:
La Figure 1 est une vue en perspective montrant le groupe de bouteilles;
La Figure 2 représente une partie du flan à partir duquel le fourreau est réalisé.

Tel qu'il est représenté au dessin, le groupe de bouteilles selon l'invention comprend un dispositif de préhension qui est désigné au dessin d'une façon générale par la référence 1, et un fourreau 2.

Le dispositif de préhension 1 comprend des colliers de serrage 3 qui, dans l'exemple de réalisation représenté, sont au nombre de quatre et disposés chacun au sommet d'un carré. Ces colliers sont réunis entre eux par des portions 4 de façon à être écartés les uns des autres d'une distance égale au diamètre d'une bouteille 5 et leur diamètre intérieur est sensiblement égal à celui du goulot de cette bouteille. Leur face intérieure est terminée par une série de dents 6. L'ensemble des colliers fait corps avec une poignée de préhension 7.

Le fourreau 2 est constitué à partir d'un flan rectangulaire dans lequel des lignes de pliage telles que 8 et formées par exemple par refoulage délimitent quatre volets de largeur égale au double du diamètre d'une bouteille. L'un des volets d'extrémité comporte une patte de collage qui est collée sur l'autre volet d'extrémité . Les dimensions de ce fourreau sont telles qu'elles lui permettent d'être emmanché sur la base des bouteilles 5 en maintenant ces bouteilles serrées les unes contre les autres.

Deux des volets opposés du fourreau sont prolongés par une patte 9 terminée par des oreilles latérales 10. On voit en 11 des lignes de pliage reliant les oreilles 10 à l'extrémité de la patte et en 12 une ligne de pliage prévue au voisinage de cette extrémité et reliant à la patte l'ensemble des oreilles.

Après encliquetage des goulots des bouteilles 5 dans les colliers 3 dont les dents 6 viennent s'engager sur les canettes de ces bouteilles, on emmanche ces dernières dans le fourreau 2 et on rabat chacune des pattes 9 entre deux bouteilles adjacentes. Les oreilles 10 se replient au moment du passage des pattes entre les bouteilles et reprennent ensuite leur position initiale, ce qui empêche les pattes de ressortir.

Le fourreau 2 qui est ainsi empêché de glisser vers le bas maintient jointes les bases des bouteilles et empêchent ces dernières de brinqueballer.

Il va de soi que la présente invention ne doit pas être considérée comme limitée au mode de réalisation décrit et représenté, mais en couvre, au contraire toutes les variantes couvertes par la revendication. C'est ainsi que les bouteilles pourraient être groupées par deux ou par trois en étant alignées ou encore être disposées suivant deux rangées de trois. Le dispositif de préhension 1 pourrait avoir la forme d'une grille et ne pas présenter de poignée de préhension.

## Revendications

1. Groupe de bouteilles formé d'un ensemble de bouteilles (5) et d'un dispositif de groupage qui comprend d'une part un dispositif de préhension (1) comportant plusieurs colliers de serrage (3) dont les axes sont maintenus écartés les uns des autres d'une distance sensiblement égale au diamètre d'une bouteille (5) et dont les dimensions intérieures sont sensiblement égales à celles du goulot de cette bouteille, une poignée de préhension (7) faisant éventuellement corps avec ces colliers, et d'autre part un fourreau (2) dans lequel l'ensemble des bouteilles peut être emmanché, caractérisé en ce que le fourreau (2) présente au moins une patte (9) qui a une partie agrandie (10, 11) positionnée en dessous du dispositif de préhension (1) et venant s'encliqueter entre les cols de deux bouteilles (5) adjacentes.

## Patentansprüche

1. Flaschengruppierung, gebildet aus einem Satz Flaschen (5) und einer Vorrichtung zur Gruppenbildung, die einerseits eine Greifvorrichtung (1) aufweist, welche mehrere Klemmschellen (3) besitzt, deren Achsen in einem Abstand voneinander gehaltert sind, dessen Länge im wesentlichen gleich dem Durchmesser einer Flasche (5) ist und deren Innenabmessungen im wesentlichen gleich denen des Halses dieser Flasche sind, sowie einen Haltegriff (7), der eventuell einstückig mit diesen Klemmschellen verbunden ist, und die andererseits eine Manschette (2) aufweist, in welche der Satz Flaschen eingesteckt sein kann, dadurch gekennzeichnet, daß die Manschette (2) mindestens eine Klaue (9) aufweist, welche einen vergrößerten Teil (10, 11) besitzt, der unterhalb der Greifvorrichtung (1) angeordnet ist und zwischen die Hälse zweier benachbarter Flaschen (5) einrastet.

## Claims

1. Group of bottles formed of a set of bottles (5) and one grouping device including firstly one grasping device (1) comprising several clamping collars (3) whose axes are kept spaced from one another by a distance roughly equal to the diameter of a bottle (5) and whose internal dimensions are approximately equal to those of the neck of this bottle, a grasping handle (7) possibly forming a body with these collars, and secondly a sheath (2) in which all the bottles may be stored, wherein the sheath (2) has at least one bracket (9) which has one enlarged portion (10, 11) positioned below the grasping device (1) and able to be locked between the necks of two adjacent bottles (5).
